# EUROPÄISCHE PATENTSCHRIFT

(11) **EP 0 059 466 B1**
(45) Veröffentlichungstag und Bekanntmachung des Hinweises auf die Patenterteilung: **19.06.1985**
(21) Anmeldenummer: 82101557.5
(22) Anmeldetag: 01.03.1982
(51) Int. Cl.: E04F 13/04, E04B 1/76

(54) **Dammfassade für Altbauten**
Insulating facade for existing buildings
Façade isolante pour des bâtiments existants

(30) Priorität: 03.03.1981 DE 8105970 U; 29.04.1981 DE 3116977
(43) Veröffentlichungstag der Anmeldung: 08.09.1982
(73) Patentinhaber: Grötz, Franz GmbH & Co.KG Bauunternehmung, D-7560 Gaggenau (DE)
(72) Erfinder: Diener, Klaus, D-7560 Gaggenau (DE)
(74) Vertreter: Dipl.-Ing. Heiner Lichti Dipl.-Phys. Dr.rer.nat. Jost Lempert Dipl.-Ing. Hartmut Lasch

## Beschreibung

Die Erfindung bezieht sich auf eine Dämmfassade für Altbauten, mit einer auf die Außenwand des Bauwerks aufgebrachten Dämmschicht, einer die Sichtseite der Fassade bildenden Außenschicht und einer dazwischen angeordneten Trägerschicht, die mittels Dübeln und Bolzen an der Außenwand befestigt ist.

Das Aufbringen von Putzen, insbesondere Dämmputzen auf Neubau-Fassaden bereitet keine Schwierigkeiten, da dann, wenn ein Verputzen des Baus vorgesehen ist, der Untergrund von vornherein entsprechend ausgebildet wird. So ist es bekannt (FR-A-2 378 143), auf die Außenwand Schaumstoffplatten aufzukleben, die auf ihrer Außenseite profiliert sind, an den Schaumstoffplatten eine ebene Baustahlmatte mittels Klammern zu befestigen und anschließend einen Verputz aufzubringen. Bedenklich ist hierbei, daß die Baustahlmatte und die Putzschicht ausschließlich von den wenig stabilen Schaumstoffplatten getragen werden soll. Schwierigkeiten ergeben sich stets bei Altbauten, bei denen mit sehr unterschiedlichen Eigenschaften der Außenwände, also des Untergrundes gerechnet werden muß. Es kann sich beispielsweise um Holz- oder Fachwerkwände, um Naturstein- oder Ziegelmauerwerk oder schließlich auch um Stahlbetonwände handeln. Ferner kann die Au- ßenwand mineralische oder kunststoffhaltige Putze in ein- oder mehrlagiger Ausführung oder auch keramische Beläge aufweisen. Es ist deshalb häufig schon die Beurteilung des Untergrundes schwierig, noch schwieriger aber ist es, die geeigneten Maßnahmen zur Behandlung des Untergrundes herauszufinden. In der Regel sind deshalb die Vorbereitungen für das Anbringen einer Dämmfassade sehr aufwendig und kostspielig. In vielen Fällen muß der vorhandene Belag sogar völlig entfernt werden, was natürlich gleichfalls kostenaufwendig ist.

Um diese Probleme zu beheben, bedient man sich in neuester Zeit ebenflächiger Armierungsgitter, die aus sich senkrecht kreuzenden Lauf-und Querdrähten bestehen. Diese ebenflächigen Gitter werden mittels Dübel und Bolzen am festen Untergrund (Mauerwerk, Beton od. dgl.) befestigt und mittels Distanzstücken auf gleichmäßigem Abstand von der Oberfläche der Altbau-fassade gehalten. Dieser Abstand beträgt ca. 30 mm, während die Putzschicht selbst bei 50 mm liegt. Diese bekannte Lösung kann zwar in verarbeitungstechnischer Hinsicht einigermaßen befriedigen, nicht jedoch in bautechnischer und bauphysikalischer Hinsicht.

Das Gitterwerk stellt eine erhebliche Massenanhäufung von Stahl dar, der nahe der Außenfläche des Dämmputzes liegt. Vornehmlich die äußeren Putzschichten sind im Sommer und im Winter erheblichen Temperaturunterschieden unterworfen. Da der Ausdehnungskoeffizient des Stahls und der den Dämmputz bildenden Materialien sehr unterschiedlich ist, kommt es innerhalb des Dämmputzes zu Spannungen, die zu Rissen führen können. Gleiche Probleme ergeben sich bei der eingangs genannten bekannten Dämmfassade (EP-A1-0019892), die nicht ausgesprochen für Altbauten vorgesehen ist, sich aber auch dort anwenden ließe.

Bei dieser Fassade wird mit Abstand von der Außenwand eine ebene Metallplatte mittels Dübeln und Bolzen befestigt, der Raum zwischen ihr und der Außenwand mit Polyurethan ausgeschäumt und auf die Metallplatte der Verputz aufgetragen. Um eine Verbindung zwischen Verputz und Metallplatte zu erhalten, ist diese mit eingestanzten offenen Prägungen versehen, in der Putz eindringen kann. Hier befindet sich also zwischen Putz und Dämmschicht eine stark wärmeleitende Metallschicht, die zwangsläufig aufgrund ihrer größeren Wärmedehnung zu Bewegungen zwischen den einzelnen Schichten führt. Auch ist das Ausschäumen derart großer Hohlräume auf der Baustelle sehr aufwendig. Schließlich ist die Haftung des Putzes unzureichend, insbesondere lassen sich keine Dämmputze, die in relativ großer Dicke eingesetzt werden, aufbringen. Es ist weiterhin schon vorgeschlagen worden, auf die beschichtete oder unbeschichtete Außenwand ein Drahtgitter aufzubringen, das als Putzträger dient und mit einem Dämmputz beworfen wird. Je nach Qualität der Außenwand kann mit einem solchen Dämmputz natürlich nur ein begrenzter Dämmwert erreicht werden. Darüber hinaus können dann Probleme auftreten, wenn die Außenwand arbeitet, wie dies beispielsweise bei Holz- oder Fachwerkwänden der Fall ist. Dies kann dann zu Rissen im Dämmputz und dazu führen, daß dieser von Feuchtigkeit hinterwandert wird.

Der Erfindung liegt die Aufgabe zugrunde, eine Dämmfassade des eingangs geschilderten Aufbaus so auszubilden, daß ein einfacher, von der Art des Untergrundes unabhängiger Einbau möglich, eine einwandfreie Haftung auch eines Dämmputzes gegeben ist und thermische Span nungen innerhalb des Dämmputzes nicht oder in nicht nennenswertem Umfang auftreten.

Diese Aufgabe wird erfindungsgemäß dadurch gelöst, daß zwischen der Dämmschicht und der Außenschicht, die aus einem ein- oder mehrschichtigen Dämmputz gebildet ist, als Trägerschicht ein in regelmäßigen Abständen wellenartig verformtes Drahtgitter angeordnet ist, das einerseits in Verbindung mit den Dübeln und den am Drahtgitter angreifenden Bolzen zum Befestigen der Dämmschicht, andererseits als Putzträger für die Außenschicht dient.

Die Dämmfassade besteht also aus der Dämmschicht, z. B. aus Mineralwolle, dem Drahtgitter zum Befestigen derselben am Untergrund und einem auf der Sichtseite aufgebrachten Dämmputz, für den das Drahtgitter zugleich den Putzträger bildet. Mit diesem Aufbau lassen sich höchstmögliche Dämmwerte erreichen. Die Dämmfassade kann mit herkömmlichen Mitteln auf beschichtete oder unbeschichtete Außenwände beliebiger Art aufgebracht werden, ohne daß diese in irgendeiner Weise vorbereitet werden müssen. Bewegungen des Untergrundes können sich auf die Putzschicht nicht übertragen, da sie von der Dämmschicht, die eine Art Gleitschicht bildet, aufgenommen werden. Das Drahtgitter erfüllt zusätzlich zu seiner Funktion als Putzträger den weiteren Zweck eines einfachen Hilfsmittels zum Befestigen der im übrigen vorbereiteten Dämmschicht an der Außenwand. Vorzugsweise wird ein kunststoffhaltiger Dämmputz verwendet, der eine weitere Steigerung des Dämmwertes bringt und aufgrund des Aufbaus der Dämmfassade in herkömmlicher Weise durch Bewerfen des Drahtgitters aufgebracht werden kann. Auf den Dämmputz wird üblicherweise noch ein die Sichtseite bildender Oberputz aufgebracht. Wenn die Befestigungselemente an den Wellentälern des Drahtgitters angreifen, kann das Drahtgitter mit seinen Wellentälern unmittelbar der Dämmschicht aufliegen und ihrer sicheren Befestigung dienen.

Die erfindungsgemäße Ausbildung hat den weiteren Vorteil, daß nur der äußerste Scheitel jeder Welle nahe der Außenfläche des Dämmputzes liegt und damit nur dieser Bereich den extremen Temperaturschwankungen unterworfen ist, während der größere Teil des Drahtgitters in die Tiefe des Dämmputzes bis an die Dämmschicht verlagert ist. Damit kommt es nur noch zu geringen thermischen Spannungen zwischen dem Drahtgitter und dem Dämmputz. Im übrigen kommen diese geringen Spannungen nicht in einer einzigen Ebene zur Wirkung, sondern werden räumlich verteilt, so daß sie praktisch wirkungslos sind, insbesondere treten keine Zugspannungen parallel zur Außenfläche des Putzes, die vor allem für die Rißbildung verantwortlich sind, auf.

Außer diesen bauphysikalischen Vorteilen ergibt sich der weitere Fortschritt, daß der Dämmputz wesentlich besser haftet, da der Putzträger nicht in einer Ebene liegt, sondern räumlich verformt ist. Der Putz wird also praktisch über die gesamte Tiefe des Putzträgers in mehreren Ebenen gehalten, so daß der Stützeffekt wesentlich besser ist. Dies wirkt sich vor allem in der Grünstandsphase des Putzes, aber natürlich auch in abgebundenem Zustand günstig aus.

Nachstehend ist die Erfindung anhand eines in der Zeichnung dargestellten Ausführungsbeispiels beschrieben. In der Zeichnung zeigt
Fig. 1 eine perspektivische Ansicht einer Gittermatte und
Fig. 2 einen Schnitt durch eine Altbau-Dämmfassade.

Das in der Fig. 1 in Form einer Matte gezeigte Drahtgitter 1 besteht aus Laufdrähten 2 und Querdrähten 3, die sich im rechten Winkel kreuzen. Das Drahtgitter ist wellenartig verformt, z. B. derart, daß die von einzelnen Querdrähten 3 gebildeten Wellenscheitel 4, 5 jeweils im Bereich eines Laufdrahtes 2 liegen. Der Abstand der Laufdrähte 2 und der Querdrähte 3 kann beliebig eng sein. Ebenso kann die Wellenhöhe entsprechend der Putzstärke gewählt werden. Beim gezeigten Ausführungsbeispiel sind ferner die die Laufdrähte 2 überragenden Enden 6 der Querdrähte zu Haken 7 umgebogen, wobei die Haken an gegenüberliegenden Enden des Gitters 1 in unterschiedlicher Richtung abgebogen sein können, um das Anbringen benachbarter Matten dadurch zu erleichtern, daß an eine bereits befestigte Matte die nächste einfach eingehängt und dann ohne Schwierigkeiten befestigt werden kann. Diese Haken können an jedem oder auch nur an ausgewählten Querdrähten vorgesehen sein.

In Fig. 2 ist die Außenwand 8 eines Bauwerks erkennbar, die aus Fachwerk, Naturstein- oder Ziegelmauerwerk oder auch aus Stahlbeton bestehen kann. Die Außenwand 8 trägt ferner eine Beschichtung 9, z. B. einen Altputz, Keramikbelag od. dgl. Das Bauwerk ist mit einer Dämmfassade versehen, die eine Dämmschicht 14, z. B. aus Mineralwolle, und eine Außenschicht 15 aufweist, die wiederum aus einem Dämmputz 12 und einem Oberputz 13 besteht. Die Dämmschicht 14 ist mit Hilfe des Drahtgitters 1 gemäß Fig. 1 an der Außenwand 8 befestigt. Als Befestigungselemente dienen einerseits Dübel 10, die durch die Außenschicht 9 in die Außenwand 8 eingebracht sind, andererseits Nägel, Bolzen 11 od. dgl., die in die Dübel 10 eingetrieben werden. Ferner weisen die Befestigungselemente Distanzhalter 16 auf, die die Dämmschicht 14 durchgreifen und sich auf der Außenschicht 9 abstützen. Schließlich sind noch Unterlagen 17 vorgesehen, die die Befestigungskraft vom Nagel- bzw. Bolzenkopf 18 auf das Drahtgitter 1 bzw. auf die Dämmschicht 14 übertragen. Die Unterlagen 17 können, wie in Fig. 1 strichpunktiert angedeutet, leisten- oder schienenartig ausgebildet sein.

Mit den äußeren Wellenscheiteln 5 ragt das Drahtgitter 1 über die Oberfläche der Dämmschicht 14 vor. Auf den mittels der Dübel 10 und der Bolzen 11 an der Altbau-Fassade befestigten Putzträgern wird dann der Dämmputz 12 aufgespritzt, der durch die räumliche Verformung des Gitters 1 über die gesamte Tiefe armiert und gehalten wird. Auf den Dämmputz 12 wird dann noch ein Oberputz 13 aufgebracht.

## Patentansprüche

1. Dämmfassade für Altbauten, mit einer auf die Außenwand des Bauwerks aufgebrachten Dämmschicht (14), einer die Sichtseite der Fassade bildenden Außenschicht (15) und einer dazwischen angeordneten Trägerschicht, die mittels Dübeln (10) und Bolzen (11) an der Außenwand befestigt ist, dadurch gekennzeichnet, daß zwischen der Dämmschicht (14) und der Außenschicht (15), die aus einem ein- oder mehrschichtigen Dämmputz (12, 13) gebildet ist, als Trägerschicht ein in regelmäßigen Abständen wellenartig verformtes Drahtgitter (1) angeordnet ist, das einerseits in Verbindung mit den Dübeln (10) und den am Drahtgitter (1) angreifenden Bolzen (11) zum Befestigen der Dämmschicht (14) an der Außenwand (8), andererseits als Putzträger für die Außenschicht (15) dient.

2. Dämmfassade nach Anspruch 1, dadurch gekennzeichnet, daß die Bolzen (11) in den Wellentälern (4) des Drahtgitters (1) angreifen.

3. Dämmfassade nach Anspruch 1 oder 2, dadurch gekennzeichnet, daß die Außenschicht (15) aus einem Dämmputz (12) und einem die Sichtseite bildenden Oberputz (13) besteht.

## Claims

1. Thermal isulating facade for existing buildings, with a layer (14) of insulating material applied to the outer wall (8) of the building, an outer layer (15) forming the exposed side of the facade, and an intermediate carrier layer fixed to the outer wall (8) by plugs (10), bolts (11), characterised in that said carrier layer is a regular undulated wire mesh (1) disposed between the layer (14) of insulating material and the outer layer (15), said outer layer (15) being formed by a single or multiple layer (12, 13) of isulating plaster and said wire mesh (1) in combination with the plugs (10) and the bolts (11) engaging the wire mesh (1) serving as an attachment for the layer (14) of the insulating material to the outer wall (8) on the on hand, and as a carrier for the plaster of the outer layer (15) on the other hand.

2. Thermal insulating facade according to claim 1, characterised in that the bolts (11) are attached to the lower points (4) of the regular undulated wire mesh (1).

3. Thermal insulating facade according to claim 1 or 2, characterised in that the outer layer (15) consists of a insulating plaster (12) and a cover plaster (13) forming the exposed side.

## Revendications

1. Façade isolante pour des immeubles existants, comportant une couche isolante (14) appliquée a la paroi extérieure de l'immeuble, une couche extérieure (15) formant la surface apparente de la façade, et une couche porteuse entre les deux, et fixée a l'aide de goujons (10) et de vis (11) a la paroi extérieure, caractérisée en ce qu'entre ladite couche isolante (14) et ladite couche extérieure (15), composée d'une ou de plusieurs couches d'enduits (12, 13) d'une matière isolante est prevu comme couche porteuse un treillis (1) déformé de manière regulierement ondulée, servant, d'une part, en liaison avec les goujons (10) et les vis (11), a la fixation de la couche isolante (14) à la paroi extérieure de la construction, et d'autre part, comme un support pour la couche extérieure (15).

2. Façade isolante selon la revendication 1, caractérisée en ce que les dites vis (11) s'appli-

quent aux points bas (4) du treillis ondulé (1). 3. Façade isolante selon la revendication 1 ou

2, caractérisée en ce que ladite couche extérieure (15) se compose d'une couche d'enduit isolante intérieure (12) et d'un revêtement d'enduit extérieure (13) formant la surface apparente de la façade.
